# FASCICULE DE BREVET EUROPEEN

(11) **EP 1 191 174 B1**
(45) Date de publication et mention de la délivrance du brevet: **16.06.2004**
(21) Numéro de dépôt: 01420196.6
(22) Date de dépôt: 17.09.2001
(51) Int. Cl.: E05C 17/14, E05C 19/10, E05C 7/00

(54) **Dispositif de sécurité pour crochets de volet**
Sicherheitsvorrichtung für Ladenhaken
Security device for shutter hooks

(30) Priorité: 20.09.2000 FR 0012130
(43) Date de publication de la demande: 27.03.2002
(73) Titulaire: Etablissements Tordo-Belgrano, 06690 Tourette Levens (FR)
(72) Inventeur: Belgrano, Gérard, 69440 Saint Sorlin (FR); Tordo, Laurent, 06690 Tourrette Levens (FR); Kunz, Bernhard, 77972 Mahlberg (DE)
(74) Mandataire: Thivillier, Patrick

(56) Documents cités:
- CH-A- 367 078
- DE-C- 427 210
- US-A- 1 595 511
- US-A- 4 929 004

## Description

L'invention se rattache au secteur technique des dispositifs de crochetage des vantaux ouvrants, notamment des volets.

Il est connu d'utiliser des crochets aptes à assurer le maintien en position fermée notamment des volets, par rapport à une fenêtre à un ou plusieurs vantaux. Généralement, ces crochets se présentent sous forme d'une tige rectiligne dont l'une des extrémités forme une boucle fermée engagée à libre articulation dans un piton de fixation au niveau d'une partie fixe de la fenêtre. L'autre extrémité du crochet est recourbée pour être engagée dans des trous que présente une crémaillère fixée sur le volet en tant que tel. Compte tenu des différents trous que présente la crémaillère , il est possible d'obtenir, soit la fermeture totale du volet, soit un entrebâillement de ce dernier.

On connaît également des crochets de conception différente, généralement, mais non exclusivement, utilisés pour des fenêtres présentant deux vantaux articulés s'ouvrant et se fermant par rapport à un montant central fixe. Dans ce cas, pour assurer le maintien en position fermée de chacun des volets correspondant à chacun des vantaux de la fenêtre, les crochets sont montés entre le montant central fixe de la fenêtre et chacun des volets.

Comme précédemment, l'une des extrémités des crochets présente une boucle fermée montée à libre articulation dans un piton destiné à être fixé, dans ce cas, directement dans l'épaisseur des volets.

L'autre extrémité des crochets est agencée pour être engagée sur une branche équerrée que présente une platine support fixée sur le montant central fixe de la fenêtre.

Par le brevet US-A-4 929 004, on connaît un système de sécurité de blocage en position ouverte d'une porte au moyen d'une platine support présentant une plaque montée à l'encontre d'un ressort. La plaque est escamotable individuellement sous l'effet de l'introduction d'une tige en étant conformée pour assurer le blocage de cette dernière en positon d'engagement.

Le brevet DE-C-427 210 décrit un dispositif de crochetage en position ouverte et en position fermée, de deux vantaux articulés de part et d'autre d'une ouverture.

L'invention se rattache plus particulièrement à un système de fermeture de volets où le crochet est articulé à l'une des extrémités, directement sur le volet, tandis que l'autre extrémité, est engagée sur une branche équerrée d'une platine support fixée sur la partie fixe d'une fenêtre.

A partir de cette conception de base, le problème que se propose de résoudre l'invention est d'éviter tout soulèvement intempestif de l'extrémité du crochet coopérant avec la branche équerrée de la platine support. En effet, on ne peut exclure un tel soulèvement après engagement d'une lame ou autre organe mince au niveau du positionnement jointif des chants des volets en position de fermeture. Plus généralement, ce risque de soulèvement intempestif de l'extrémité du crochet au niveau de la platine support existe si l'on cherche à ouvrir par effraction les volets.

Pour résoudre un tel problème, il a été conçu et mis au point selon l'invention un dispositif conforme aux caractéristiques de la revendication 1.

Pour résoudre le problème de pouvoir agir manuellement sur le levier pour dégager l'extrémité correspondante du crochet, le levier présente, à l'une de ses extrémités, une partie d'appui digital apte à permettre un basculement angulaire dudit levier à l'encontre de l'organe élastique correspondant à la libération de l'extrémité du crochet engagée sur la branche équerrée.

Avantageusement, la partie d'appui digital est constituée par une branche formée dans le prolongement du corps du levier et, d'une manière sensiblement perpendiculaire à ce dernier, en étant orientée en direction de l'extérieur.

L'invention trouve donc une application dans le cas d'une fenêtre présentant deux vantaux ouvrant par rapport à un montant central fixe, un volet étant monté en correspondance avec chacun des vantaux.

L'invention est exposée ci-après plus en détail à l'aide des figures des dessins annexés dans lesquels :
- la figure 1 est une vue en perspective avant montage des principaux éléments du dispositif de sécurité selon l'invention ;
- la figure 2 est une vue en coupe longitudinale du dispositif en position de verrouillage des extrémités correspondantes des crochets ;
- la figure 3 est une vue en coupe considérée selon la ligne 3-3 de la figure 2 ;
- la figure 4 est une vue semblable à la figure 2 montrant le basculement du levier pour libérer l'extrémité du crochet ;
- la figure 5 est une vue à caractère schématique montrant un exemple de montage du dispositif au niveau d'une fenêtre présentant deux vantaux ouvrants par rapport à un montant central fixe.

Comme indiqué et comme le montre la figure 5, l'invention trouve une application dans le cas d'une fenêtre présentant deux vantaux ouvrants (V1) et (V2) et un montant central fixe (M). En regard de chacun des vantaux (V1) et (V2) de la fenêtre, sont montés les battants (B1) et (B2) du volet désigné dans son ensemble par (V).

Le crochet (C) est fixé, d'une manière articulée, au niveau de l'une de ses extrémités directement sur le volet, tandis que son autre extrémité coopère avec une platine support (1) fixée sur le montant central (M) ou autre partie fixe de la fenêtre. D'une manière connue, le crochet (C), réalisé à partir d'une tige rectiligne métallique notamment (2), présente une extrémité sous forme d'une boucle fermée (2a) pour recevoir, d'une manière parfaitement connue, un piton (3) présentant, à son extrémité (3a), tout type d'agencement pour être fixé dans le volet ou autre ventail. L'autre extrémité de la tige (2) reçoit un embout (4) présentant une tête (4a) avec une ouverture débouchante (4a1) pour son engagement, en position de fermeture, sur une partie équerrée (5a) d'une branche (5) formée dans la platine support (1). Ces dispositions sont parfaitement connues pour un homme du métier.

La platine support (1) présente deux branches équerrées d'accrochage (5), disposées côte à côte, en formant une fourche afin de recevoir chacune le crochet correspondant à chacun des battants (B1) et (B2) du volet (V) d'une fenêtre présentant deux vantaux (V1) et (V2) se fermant par rapport à un montant central (M) (figure 5).

Le dispositif de sécurité comprend des moyens montés sur la platine support (1) et aptes à être positionnés automatiquement au-dessus de la tête (4a) du crochet (2) après son engagement sur la branche équerrée (5), afin d'éviter tout soulèvement intempestif et involontaire de la tête (4a) en position de fermeture.

Dans la forme de réalisation illustrée, les moyens de verrouillage et de sécurité sont constitués par un levier (6) monté avec capacité d'articulation dans une chape (1a) formée à l'extrémité supérieure notamment de la platine support (1). Le levier (6) est articulé au moyen d'un axe transversal (7) à l'encontre d'un organe élastique de rappel sous forme par exemple d'un ressort à épingle (8).

Le ressort à épingle (8) est déterminé de manière à positionner angulairement le levier (6) au-dessus de la tête d'accrochage (4a) après son engagement sur la partie équerrée de la branche (5) afin d'interdire tout soulèvement de ladite tête et par conséquent de l'ensemble du crochet (2). Le levier (6) présente, à l'une de ses extrémités, une partie d'appui digital (6a) apte à permettre un basculement angulaire du levier à l'encontre du ressort de rappel (8) afin de libérer, d'une manière correspondante, la tête (4a) du crochet (2) logée sur l'extrémité équerrée (5a) de la branche (5).

Cette partie d'appui digital (6a) est par exemple constituée par une branche formée dans le prolongement de l'extrémité supérieure du levier (1) au niveau de son articulation, de manière sensiblement perpendiculaire. Cette branche d'appui digital (6a) est orientée en direction de l'extérieur pour permettre, sous l'effet d'un appui digital, le basculement angulaire du levier (6) selon la flèche (F) à l'encontre du ressort de rappel (7).

La platine support (1) présente, comme indiqué et illustré, deux branches d'accrochage (5) disposées côte à côté en formant une fourche, l'extrémité du levier (6) présente, à l'opposé de son articulation, une base d'appui symétrique (6b) apte à coopérer simultanément sur les têtes (4a) des crochets (2) fixés dans chacun des battants (B1) et (B2) du volet (V).

L'utilisation du dispositif de sécurité est particulièrement simple, sûr, efficace et rationnel, et ne modifie en rien les habitudes de l'utilisateur pour le crochetage des volets. En effet, pour assurer le crochetage des volets, il suffit d'introduire naturellement la tête (4a) du crochet (2) dans la partie équerrée (5a) de la branche (5). Sous l'effet de l'introduction de la tête (4a), le levier (6) est automatiquement escamoté selon la flèche (F) à l'encontre du ressort de rappel (8). Après introduction de la tête (4a), sous l'effet de détente du ressort de rappel (8), le levier (6) est positionné notamment par sa base (6b), au-dessus de la tête (4a) du crochet (2) en position de tangence ou de quasi-tangence avec cette dernière afin d'interdire tout soulèvement de l'ensemble du crochet (2).

Pour déverrouiller le ou les crochets (2), il suffit d'exercer un appui sur la branche de manoeuvre (6a) du levier (6) pour l'escamoter, selon la flèche (F), afin de libérer, d'une manière correspondante, la tête (4a) du crochet, permettant par conséquent de soulever manuellement le crochet (2) pour dégager la tête (4a) de la partie équerrée (5a) de la branche (5).

La fixation de la platine support (1) sur le montant central (M) de la fenêtre ou autre partie fixe de cette dernière, s'effectue par tout moyen connu et approprié. De même, l'ensemble de la platine support (1) et du levier (6) peut être exécuté en toutes dimensions et en tous matériaux.

Les avantages ressortent bien de la description, en particulier on souligne et on rappelle le verrouillage automatique obtenu du crochet après introduction de sa tête au niveau de la branche (5) de la platine support évitant tout soulèvement intempestif de l'ensemble dudit crochet.

## Revendications

1. Dispositif de sécurité pour crochets de volet, destiné à être monté entre une partie fixe d'une fenêtre et le volet en tant que tel, l'une des extrémités des crochets (2) étant articulée audit volet, tandis que l'autre extrémité est agencée en (4a) pour être engagée sur l'extrémité (5a) d'une branche équerrée (5) que présente une platine support (1) du dispositif de sécurité fixée dans ladite partie fixe de la fenêtre, ledit dispositif comprenant :
- un levier (6) monté avec capacité d'articulation à l'encontre d'un organe élastique de rappel (8), dans une chape (1a) que présente la platine support (1) ;
- le levier (6) est apte à être positionné au-dessus de l'extrémité (4a) des crochets (2) après son engagement sur la branche équerrée (5a) pour lui éviter d'être soulevée ;
- le levier (6) est agencé pour être escamoté temporairement, d'une part, sous une action manuelle, en vue de libérer à volonté ladite extrémité (4a) et, d'autre part, automatiquement sous l'effet de l'introduction de ladite extrémité (4a) ;
**caractérisé en ce que :**
- la platine support (1) présente deux branches équerrées (5) disposées côte à côte, en formant une fourche pour le positionnement de deux crochets (2) distincts, l'extrémité du levier (6), opposée à son articulation, présente une base d'appui (6b) symétrique coopérant simultanément avec les deux extrémités (4a) du crochet engagées sur les branches (5) de la fourche ;
- chaque extrémité (5a) des branches équerrées (5) est agencée pour pouvoir être introduite dans une ouverture débouchante (4a1) prévue sur l'extrémité (4a) du crochet.

2. Dispositif selon la revendication 1, **caractérisé en ce que** le levier (6) présente, à l'une de ses extrémités, une partie d'appui digital (6a) apte à permettre un basculement angulaire dudit levier à l'encontre de l'organe élastique (8) correspondant à la libération de l'extrémité (4a) du crochet engagée sur la branche équerrée (5).

3. Dispositif selon la revendication 2, **caractérisé en ce que** la partie d'appui digital (6a) est constituée par une branche formée dans le prolongement du corps du levier (6) et, d'une manière sensiblement perpendiculaire à ce dernier, en étant orientée en direction de l'extérieur.

## Patentansprüche

1. Sicherheitsvorrichtung für Ladenhaken, die zwischen einem feststehenden Teil eines Fensters und dem Laden selbst montiert wird, wobei ein Ende der Haken (2) an dem Laden gelenkig angebracht ist, während das andere Ende in (4a) angeordnet ist, um in das Ende (5a) eines rechtwinkligen Schenkels (5) einzugreifen, der sich an einer Tragplatte (1) der Sicherheitsvorrichtung befindet, die an dem feststehenden Teil des Fensters befestigt ist, wobei die Vorrichtung folgendes aufweist;
einen Hebel (6), der in einer Gelenkbefestigung (1a), die sich an der Tragplatte (1) befindet, gegen ein elastisches Rückholorgan (8) gelenkig montiert wird der Hebel (6) kann nach seinem Eingriff an dem rechtwinkligen Schenkel (5a) über dem Ende (4a) der Haken (2) positioniert werden, um zu verhindern, dass er angehoben werden kann;
der Hebel (6) ist so angeordnet, dass er vorübergehend eingezogen werden kann und zwar einerseits durch manuelle Betätigung, um das Ende (4a) bei Bedarf zu lösen, und andererseits automatisch durch Einbringen des Endes (4a) ;
**dadurch gekennzeichnet, dass** :
die Tragplatte (1) zwei rechtwinklige Schenkel (5) besitzt, die nebeneinander angeordnet sind, und für die Positionierung der beiden einzelnen Haken (2) eine Gabel bilden, wobei das gegenüber der Gelenkverbindung liegende Ende des Hebels (6) eine symmetrische Stützfläche (6b) besitzt, die gleichzeitig mit den beiden Enden (4a) des Hakens, die in die Schenkel (5) der Gabel eingreifen, zusammenwirkt ;
jedes Ende (5a) der rechtwinkligen Schenkel (5) so angeordnet ist, dass es in eine einmündende Öffnung (4a1) am Ende (4a) des Hakens eingeführt werden kann.

2. Vorrichtung nach Anspruch 1, **dadurch gekennzeichnet, dass** der Hebel (6) an einem seiner Enden ein Teil besitzt, auf das man mit dem Finger drücken kann (6a), so dass der Hebel gegen das elastische Organ (8) kippt, was dazu führt, dass sich das Ende (4a) des Hakens, das in den rechtwinkligen Schenkel (5) eingreift, löst

3. Vorrichtung nach Anspruch 2, **dadurch gekennzeichnet, dass** das Teil, auf das man mit dem Finger drücken kann (6a), aus einem Abschnitt besteht, der in der Verlängerung des Hauptteils des Hebels (6) und im wesentlichen im rechten Winkel zu dem Hebel gebildet wird, wobei er nach außen gerichtet ist.

## Claims

1. Shutter-catch security device designed to be mounted between a fixed part of a window and the shutter itself, one end of each catch (2) pivoting on the said shutter, while the other end is constructed at (4a) for engaging on the end (5a) of a perpendicularly bent arm (5) of a support plate (1) of the security device, which plate is fixed to the said fixed part of the window, the said device comprising:
- a lever (6) mounted with the ability to pivot against an elastic return member (8), in a yoke (1a) forming part of the support plate (1);
- the lever (6) can be positioned over the end (4a) of each catch (2) after its engagement on the perpendicularly bent arm (5a) in order to prevent it being raised; and
- the lever (6) is designed to be retracted temporarily, both under a manual action, intended to release the said end (4a) when desired, and also automatically by the action of introducing the said end (4a);
which device is **characterized in that**:
- the support plate (1) has two perpendicularly bent arms (5) situated side by side, forming a fork for the positioning of two separate catches (2), and the end of the lever (6) furthest from its pivot has a symmetrical stop (6b) acting simultaneously on the two catch ends (4a) engaged on the arms (5) of the fork; and
- each end (5a) of the perpendicularly bent arms (5) is designed to be able to be inserted into a through opening (4a1) in the end (4a) of the catch.

2. Device according to Claim 1, **characterized in that** one end of the lever (6) has a finger pressure part (6a) to enable an angular rotation of the said lever in opposition to the elastic member (8), corresponding to the release of the end (4a) of the catch engaged on the perpendicularly bent arm (5).

3. Device according to Claim 2, **characterized in that** the finger pressure part (6a) is an arm formed by a continuation of the body of the lever (6), roughly perpendicular to the latter and pointing outwards.
